# EUROPÄISCHE PATENTANMELDUNG

(11) **EP 0 153 491 A1**
(43) Veröffentlichungstag der Anmeldung: **04.09.1985**
(21) Anmeldenummer: 84116244.9
(22) Anmeldetag: 22.12.1984
(51) Int. Cl.: F02M 59/46

(54) **Kraftstoffeinspritzpumpe für Brennkraftmaschinen**

(30) Priorität: 10.02.1984 DE 8404020 U
(71) Anmelder: ROBERT BOSCH GMBH, 70442 Stuttgart (DE)
(72) Erfinder: Häfele, Walter, Ing., D-7012 Fellbach (DE); Schwartz, Reinhard, Dipl.-Ing., D-7000 Stuttgart 75 (DE)

(57) **Zusammenfassung**

Bei einer Kraftstoffeinspritzpumpe für Brennkraftmaschinen mit einer Zweiventilanordnung aus Druckventil (18) und Entlastungsventil (19) sind zur Erzielung einer extrem flachen Bauweise einerseits und einer hinreichend genauen Einstellung des Ansprechzeitpunktes andererseits die beiden Ventile (18,19) räumlich hintereinander mit einander zugekehrten Ventilsitzen (35,26) angeordnet und das Druckventil (18) als Plattenventil ausgebildet. Die Ventilschließfeder (22) des Plattenventils (18) ist eine flachkonische scheibenförmige Tellerfeder und bildet zugleich das Ventilglied des Entlastungsventils (19) (Fig. 1).

## Beschreibung

### Stand der Technik

Die Erfindung betrifft eine Kraftstoffeinspritzpumpe für Brennkraftmaschinen der im Oberbegriff des Anspruchs 1 angegebenen Gattung.

Bei einer bekannten Kraftstoffeinspritzpumpe dieser Art sind die beiden Ventile zu einem doppeltwirkenden Ventil mit einer einzigen plattenförmigen, federnden und einen zentralen Durchlaß aufweisenden kreisförmigen Ventilplatte zusammengefaßt, die im Bereich ihres Außenumfangs an einem ersten Ventilsitz und im Bereich ihres Durchlasses an einem zweiten Ventilsitz anliegt, der dem ersten Ventilsitz gegenüberliegend angeordnet ist. Die Ventilplatte hebt in Förderrichtung am Außenumfang vom Ventilsitz ab und öffnet in Gegenrichtung im Bereich ihres Durchlasses. Zur Erzielung einer Drosselwirkung in Rückströmrichtung, also entgegen der Förderrichtung,liegt der zentrale Durchlaß der Ventilplatte mit Spiel um einen Zapfen, so daß sich zwischen Zapfen und Innenwand der Ventilplatte ein schmaler Ringspalt mit Drosselwirkung einstellt (DE-OS 18 15 254).

Bei einem solchen doppeltwirkenden Ventil läßt sich zum einen der Öffnungsdruck nicht ausreichend genau einstellen und zum anderen wird eine gewisse Neigung zum Flattern während der Entlastungsphase beobachtet.

### Vorteile der Erfindung

Die erfindungsgemäße Kraftstoffeinspritzpumpe mit den kennzeichnenden Merkmalen des Anspruchs 1 hat demgegenüber den Vorteil, einerseits gleich extrem flach zu bauen wie das bekannte doppeltwirkende Ventil und andererseits die Vorzüge einer Zweiventilanordnung zu bieten, nämlich das hinreichend genaue Einstellen des Öffnungsdruckes und das saubere Schließen und Öffnen der Ventile sowohl in der Förder- als auch in der Entlastungsphase. Durch konstruktiv bedingt extrem kleine Toträume und damit verbundenen äußerst geringem schädlichen Volumen läßt sich ein hoher Einspritzdruck erzielen.

### Zeichnung

Die Erfindung ist anhand eines in der Zeichnung dargestellten Ausführungsbeispiels in der nachfolgenden Beschreibung näher erläutert. Es zeigen:
Fig. 1 ausschnittweise einen Längsschnitt eines Pumpengehäuses mit eingesetzter Ventilanordnung einer Kraftstoffeinspritzpumpe,
Fig.2 einen Querschnitt einer Ventilschließfeder eines Druckventils bzw. eines Ventilschließgliedes eines Entlastungsventils der Ventilanordnung in Fig. 1.

### Beschreibung des Ausführungsbeispiels

Die in Fig. 1 ausschnittweise im Längsschnitt zu sehende Kraftstoffeinspritzpumpe für eine Brennkraftmaschine weist ein Pumpengehäuse 10 mit einer Bohrung 11 auf, in welchereinerseits eine Zylinderbüchse 12, in welcher ein Pumpenkolben 13 axial verschieblich geführt ist, und andererseits eine Zweiventilanordnung, im folgenden Gleichdruckventil 14 genannt, eingesetzt ist. Pumpenkolben 13, Zylinderbüchse 12 und die untere Stirnseite 15 des Gleichdruckventils 14 begrenzen einen Pumpenarbeitsraum 16 der Kraftstoffeinspritzpumpe. In der gegenüberliegenden Stirnseite des Gleichdruckventils 12 mündet ein Anschlußkanal 17 für eine zu einer nicht dargestellten Einspritzdüse führende Druckleitung.

Das Gleichdruckventil 14 weist in räumlicher Hintereinanderordnung ein in Kraftstofförderrichtung, also vom Pumpenarbeitsraum 16 zum Anschlußkanal 17 hin, öffnendes Druckventil 18 und ein in Gegenrichtung öffnendes Entlastungsventil 19 auf. Das Druckventil 18 steuert den _{K}raftstoffdurchgang zur Einspritzdüse, während das Entlastungsventil 19 der Verhinderung von sogenanntem Nachspritzen der Einspritzdüse sowie der Vermeidung von Kavitationsschäden infolge von Druckwellen dient, die sich beim Schließen der Einspritzdüse ausbilden und bei abgeschlossener Druckleitung mehrfach reflektiert werden.

Das Druckventil 18 ist als Platten- oder Tellersitzventil ausgebildet. Es weist einen Ventilsitzkörper 20, eine als Ringscheibe ausgebildete Ventilplatte 21 und eine flachkonische scheibenartige Ventilschließfeder 22 mit zentralem Durchlaß 24 auf. Die Ventilschließfeder 22 ist hier als Tellerfeder ausgebildet (Fig. 2).

Der Ventilsitzkörper 20 weist mehrere im Radialabstand von der Ventilachse angeordnete und in Umfangsrichtung versetzte Durchgangsbohrungen 25 auf, die einerseits zum Pumpenarbeitsraum 16 hin offen sind und andererseits von der Ventilplatte 21 abdeckbar sind. Die Ventilschließfeder 22 liegt im Bereich ihres Durchlasses 24 auf der Ventilplatte 21 auf und preßt sich im Umgebungsbereich ihres Außenumfangs an einen Ventilsitz- 26 auf der Stirnseite 27 eines Anschlußstückes 28 auf, wodurch die Ventilplatte 21 auf den Ventilsitzkörper 20 aufgedrückt wird. Das Anschlußstück 28 trägt den zentralen Anschlußkanal 17, dessen Mündungsöffnung in der-Stirnseite 27 im wesentlichen mit dem Durchlaß 24 der Ventilschließfeder 22 und der Ringöffnung 29 der als Ringscheibe ausgebildeten Ventilplatte 21 fluchtet. Durch diese konstruktive Gestaltung bildet die Ventilschließfeder 22 des Druckventils 18 zugleich das Ventilschließ- bzw. -öffnungsglied des Entlastungsventils 19.

Zwischen dem Ventilsitzkörper 20 und dem Anschlußstück 28 ist ein Distanzring 30 angeordnet, in dessen Ringöffnung 31 die Ventilplatte 21 zentriert ist. In der Innenringwandung 32 des Distanzrings 30 ist eine Axialnut 33 angeordnet, die in flüssigkeitsleitender Verbindung mit einer Radialnut 34 steht,die in der zugleich der Ventilsitz bildenden Stirnseite 35 des Ventilsitzkörpers 20 angeordnet ist und in einer der Durchgangsbohrungen 2 mündet. Diese Radialnut 34 wirkt in der Entlastungsphase, also bei geöffnetem Entlastungsventil 19, als Rückströmdrossel für den Kraftstoff aus dem Anschlußkanal 17 zu dem Pumpenarbeitsraum 16. Der Distanzring 30 kann sowohl mit dem Anschlußstück 28 als auch mit dem Ventilsitzkörper 20 einstückig ausgeführt sein, wird aber aus fertigungstechnischen Gründen bevorzugt als Einzelteil ausgeführt.

Das Anschlußstück 28, der Distanzring 30 und der Ventilsitzkörper 20 sind außen von einer Hochdruckdichtung 36 umgeben, die auf die freie Stirnseite 15 des Ventilsitzkörpers. 20 mit einem Umbördelungsrand 37 übergreift und durch Sicken 38 mit dem Anschlußstück 28 formschlüssig verbunden ist.

Die Funktionsweise des Gleichdruckventils 14 ist wie folgt:
Beim Förderhub wird mit Erreichen des Öffnungsdrucks die Ventilplatte 21 von ihrem Ventilsitz 35 auf dem Ventilsitzkörper 20 entgegen der Wirkung der Ventilschließfeder 22 abgehoben, so daß nunmehr eine Verbindung vom Pumpenarbeitsraum 16 über die Durchgangsbohrungen 25, die Ringöffnung 29 in der Ventilplatte 21 und den zentralen Durchlaß 24 der Ventilschließfeder 22 zum Anschlußkanal 17 besteht. Damit fließt Kraftstoff vom Pumpenarbeitsraum 16 zu der nicht dargestellten Einspritzdüse. Sinkt der Druck unter den Öffnungsdruck des Druckventils 18 ab, so setzt die Ventilplatte 21 wieder auf den Ventilsitzkörper 20 auf und der Kraftstoffluß ist unterbrochen.

Sofern der Druck in dem Anschlußkanal 17 jedoch höher ist, als die Federkraft der nunmehr als Ventilglied für das Entlastungsventil 19 wirksamen Tellerfeder 23, so hebt diese am Außenumfang von ihrem Ventilsitz 26 am Anschlußstück 28 ab, so daß nunmehr Kraftstoff in Gegenrichtung aus dem Anschlußkanal 17 über die Axialnut 33, die als Rückströmdrossel wirkende Radialnut 34 und die eine Durchgangsbohrung 25 zum Pumpenarbeitsraum 16 fließen kann. Das Entlastungsventil 19 bestimmt somit den in der Druckleitung zur Einspritzdüse verbleibenden Standdruck,und die Rückströmdrossel 34 dämpft in gewünschter Weise den Entlastungsvorgang.

## Patentansprüche

1. Kraftstoffeinspritzpumpe für Brennkraftmaschinen mit zwei zwischen einem in einem Pumpengehäuse angeordneten Pumpenarbeitsraum und einer zu einer Einspritzdüse führenden Druckleitung eingeschalteten Ventilen, von denen das eine ein in Kraftstofförderrichtung öffnendes Druckventil und das andere ein in Gegenrichtung öffnendes Entlastungsventil ist, dadurch gekennzeich- net, daß die beiden Ventile (18,19) räumlich hintereinander angeordnet sind, daß das Druckventil (18) als Platten- oder Tellersitzventil mit einem Ventilsitzkörper (20), einer Ventilplatte (21) und einer die Ventilplatte (21) auf den Ventilsitz aufdrückenden, flachkonischen scheibenartigen Ventilschließfeder(22)ausgebildet ist und daß die Ventilschließfeder(22)zugleich das Ventilglied des Entlastungsventils (19) bildet.

2. Einspritzpumpe nach Anspruch 1, dadurch gekennzeichnet, daß der Ventilsitzkörper (20) des Druckventils '(18) im Radialabstand von der Ventilachse angeordnete und in Umfangsrichtung versetzte Durchgangsbohrungen (25), die einerseits zum Pumpenarbeitsraum (16) hin offen und andererseits von der Ventilplatte (21) abdeckbar sind, und an seiner ventilsitz- . seitigen Stirnseite (35) eine von einer Durchgangsbohrung (25) ausgehende, bis außerhalb des Abdeckbereichs der Ventilplatte (21) reichende, als Rückströmdrossel wirkende Radialnut (34) aufweist, daß die Ventilplatte (21) als Ringscheibe ausgebildet ist und daß die Ventilschließfeder (22), die vorzugsweise als Tellerfeder ausgebildet ist, einen zentralen Durchlaß (24) aufweist und im Umgebungsbereich ihres Außenumfangs an einem Ventilsitz (26) auf der Stirnseite (27) eines Anschlußstückes (28) anliegt, das einen mit der Druckleitung in Verbindung stehenden zentralen Anschlußkanal (17) aufweist, dessen Mündungsöffnung im wesentlichen mit dem Durchlaß (24) der Ventilschließfeder (22) und der Ringöffnung (29) der Ventilplatte. (21) fluchtet.

3. Einspritzpumpe nach Anspruch 2, dadurch gekennzeichnet, daß zwischen dem Ventilsitzkörper (20) und dem Anschlußstück (28) ein Distanzring (30) angeordnet ist, in dessen Ringöffnung (31) die Ventilplatte (21) zentriert ist, und daß in der Innenringwandung (32) des Distanzrings (30) eine mit der Radialnut (34) im Ventilsitzkörper (20) in Verbindung stehende Axialnut (33) angeordnet ist.

4. Einspritzpumpe nach Anspruch 3, dadurch gekennzeichnet, daß Distanzring (30) und Anschlußstück (28) oder Distanzring (30) und Ventilsitzkörper (20) einstückig ausgebildet sind.

5. Einspritzpumpe nach Anspruch 3 oder 4, da- durch gekennzeichnet, daß Anschlußstück (28),- Distanzring (30) und Ventilsitzkörper (20) von einer Hochdruckdichtung (36) umgeben sind, die auf die freie Stirnseite (15) des Ventilsitzkörpers (20) mit einem Umbördelungsrand (37) übergreift und durch Sicken (38) mit dem Anschlußstück (28) formschlüssig verbunden ist.
